# EUROPÄISCHE PATENTSCHRIFT

(11) **EP 0 017 791 B1**
(45) Veröffentlichungstag und Bekanntmachung des Hinweises auf die Patenterteilung: **07.04.1982**
(21) Anmeldenummer: 80101495.2
(22) Anmeldetag: 21.03.1980
(51) Int. Cl.: H05B 41/14

(54) **Vorschaltgerät für aus dem Wechselstromnetz gespeiste Gasentladungslampen**
Adapter for gas discharge tubes fed from AC mains
Adaptateur pour lampes à décharge dans un gaz alimentées par le réseau de courant alternatif

(30) Priorität: 04.04.1979 DE 2913525
(43) Veröffentlichungstag der Anmeldung: 29.10.1980
(73) Patentinhaber: Walz, Alfred, Prof. Dr.-Ing., D-7830 Emmendingen (DE)
(72) Erfinder: Walz, Alfred, Prof. Dr.-Ing., D-7830 Emmendingen (DE)
(74) Vertreter: Schweinzer, Karl, Dr. Dipl.-Phys.

## Beschreibung

Die Erfindung betrifft ein Vorschaltgerät für aus dem Wechselstromnetz gespeiste Gasentladungslampen, insbesondere Leuchtstofflampen, mit einer Gleichrichter-Vervielfacher-Schaltung und einem Umpolschalter zwischen der Gleichrichter-Vervielfacherschaltung und den Gasentladungslampen, der nach Betätigung einer Netzschalters lastlos umschaltet.

Ein derartiges Vorschaltgerät ist aus der CH-PS 465 058 bekannt. Darin wird ein Kippwendeschalter verwendet, der mechanisch mittels einer Kippfeder betätigt wird. Die Betätigung des Kippwendeschalters erfolgt nach Öffnung des Netzschalters.

Bei einer anderen bekannten Vorrichtung zur Speisung von Gasentladungslampen (DL-PS 92 763) sind alle Schaltelemente in einem durch eine Drosselspule gebildeten Metallgehäuse angeordnet, wobei ein Rückschlußteil vorgesehen ist. Beim Einschalten der Vorrichtung ist der Rückschlußteil angezogen, so daß die Ankerbewegung dazu benutzt werden kann, eine Umschattvorrichtung beim Einschalten oder beim Ausschalten der Gasentladungslampe zu betätigen, um auf diese Weise einer Kataphoreseerscheinung vorzubeugen.

Schließlich wurde bei einer weiteren bekannten Vorrichtung zur Speisung von Gasentladungslampen (DE-0S 2 116 812) als Umschaltvorrichtung ein Druckknopf-Umschalter vorgesehen, der mit Hilfe eines Elektromagneten betätigt wird.

Der Betrieb von Gasentladungslampen an Wechseistromnetzen über Gleichrichter-Vervielfacher-Schaltungen bringt gegenüber direktem Wechselstrombetrieb große Vorteile, nämlich Energieeinsparung bis zu 30 % durch Vermeidung von Rekombinationsverlusten in der Gasentladungsstrecke bei jeder Halbwelle des 50-Hz-Wechselstrombetriebes, sowie geringerer Verluste der Bauelemente der Gleichrichter-Vervielfacher-Schaftung gegenüber den Kupfer- und Eisenverlusten der bekannten Vorschaltgeräte. Die Gleichrichter-Speisung ermöglicht ein flickerfreies Brennen von Leuchtstoff-lampen, ohne Stroboskopeffekt. Eine derartige Gleichrichter-Vervielfacher-Schaltung ist aus der DE-PS 1639108 bekannt und ermöglicht einen Direktstart.

Bei langen Entladungslampen über ca. 60 cm Länge tritt jedoch eine Quecksilberdampfwanderung (Kataphorese) auf, die zu einer Verarmung des Quecksilberanteils im Anodenbereich führen kann, wodurch die Lichtausbeute sinkt. Es wurde bereits vorgeschlagen, die Kataphorese durch Quecksilberdampfausgleich zu verhindern.

Bei dem vorliegenden Vorschaltgerät wird die Kataphorese durch Umpolen bei jedem Einschalten der Leuchtstofflampen verhindert. Die Kontaktbetätigung des Umpolschalters muß dabei belastungsfrei erfolgen, damit die Kontaktlebensdauer, die bei Gleichstrombetrieb kritisch ist, der Lebensdauer der Leuchtstofflampen in der Größenordnung von 20- bis 30 000 Stunden entspricht.

Der Erfindung liegt somit die Aufgabe Zugrunde, ein Vorschaltgerät der eingangs erläuterten Art dahingehend auszubilden, daß die Umpolung völlig lastfrei erfolgt.

Diese Aufgabe wird nach der Erfindung dadurch gelöst, daß in einer Versorgungsleitung der Gleichrichter-Vervielfacher-Schaltung der Arbeitskontakt eines durch den Netzschalter zu betätigenden Relais angeordnet ist, dessen Erregerspule ein Kondensator parallel geschaltete ist, so daß nachdem Schließen des Netzschalters die Gleichrichter-Vervielfacherschaltung gegenüber dem Umpolschaltvorgang verzögert eingeschaltet wird.

Der zum Beispiel mit einer Relaisspule für 220 V Wechselspannung versehene Umpolschalter zieht innerhalb einer Halbperiode, d.h. innerhalb von etwa 10 msek. bei 50 Hz Wechselspannung an. Durch die erfindungsgemäße Ausbildung des Vorschaltgerätes wird die Gleichrichter-Vervielfacher-Schaltung wesentlich später an die Netzspannung gelegt, beispielsweise frühestens nach 50 msek, d.h. 2,5 Wechselspannungsperioden, zweckmäßig jedoch nicht später als nach 100 msek.

Besonders zweckmäßig ist es, wenn als Umpolschalter ein doppelpoliger elektromagnetischer Stromstoßwechselschalter dient.

Ein besonders vorteilhafter Effekt ergibt sich dann, wenn das erfindungsgemäße Vorschaltgerät in Verbindung mit Leuchtstoffröhren mit Sinterelektroden verwendet werden.

In vorteilhafter Weise wird die Relaiswicklung des Verzögerungsschalters über eine Hilfsgleichrichterquelle gespeist, die direkt an Netzspannung liegt.

Zur Strombegrenzung ist in vorteilhafter Weise in einer Zuleitung zur Hilfsgleichrichterquelle ein Kondensator vorgesehen.

Weitere Einzelheiten, Vorteile sowie die Wirkungsweise werden anhand der Zeichnung näher erläutert, die schematisch ein Ausführungsbeispiel darstellt.

Das Vorschaltgerät ist an ein Wechselspannungsnetz, mit Netzspannungsleitungen 11 und 12 angeschaltet. Ein Hauptnetzschalterl 1 dient zum Anschalten des Geräts an die Netzwechselspannung. An die Leitungen 11 und 12 angeschlossen ist eine Gleichrichter-Spannungs-Vervielfacherschaltung 2, die über ein Kontaktsystem 4 eines Umpolschalters mit Elektroden, beispielsweise Sinterelektroden 14, einer Gasentladungslampe 10, beispielsweise Leuchtstofflampe, verbunden ist.

Zum Umpolen des Kontaktsystems 4 mit den Umschaltkontakten 13 dient eine Relaisspule 3. Bei jedem Stromstoß, der durch betätigung des Hauptnetzschalters 1 ausgelöst wird bewirkt die Relaisspule 3 ein Umschalten der Umschaltkontakte 13 des Kontaktsystems 4 des Umpolschalters.

In einer Versorgungsleitung des Gleichrichter-Spannungs-Vervielfacher-Gerätes 2 ist ein Arbeitskontakt 6 eines Relais mit der Erregerspule 5 angeordnet. Die Erregerspule 5 wird dabei über eine Gleichrichter-Brückenschaltung 8 gespeist. Parallel zur Erregerspule 5 ist ein Kondensator 7 angeordnet.

Beim Einschalten der Netzspannung mit dem Hauptnetzschalter werden die Umschaltkon-. takte 13 lastfrei umgeschaltet, da das Gleichrichter-Spannungs-Vervielfacher-Gerät noch nicht arbeitet, denn der Arbeitskontakt 6 ist noch offen. Durch geeignete Wahl der Kapazität des Kondensators 7 kann die Verzögerung der Betätigung des Arbeitskontaktes 6 ca. drei- bis fünfmal größer gewählt werden als die Anzugsdauer des Relais 3, d.h. ca. 30 bis 50 ms Verzögerungen können erreicht werden.

Bevor sich die vom Gleichrichter-Spannungs-Vervielfacher-Gerät 2 erzeugte Gleichspannung aufbaut und die Zündung der Leuchtstofflampe 10 beginnen kann, liegt der Umpolschalter in einer gegenüber der vorhergehenden Betriebsperiode vertauschten Polung vor. Beim Abschalten der Lichtanlage mit dem Netzschalter 1 wird zwar die Erregerspule 3 des Stromstoß-Umpolers 4 stromlos, der Kontaktapparat 4 verharrt jedoch in seiner Lage. Das über die Gleichrichter-Brückenschaltung 8 erregte Relais mit der Erregerspule 5 und dem Arbeitskontakt 6 fällt verzögert ab und unterbricht die Stromversorgungsleitung vom Netz zusätzlich zu der Netzunterbrechung durch den Hauptnetzschalter 1. Beim erneuten Wiederanschalten des Vorschaltgerätes an das Netz durch Betätigung des Hauptnetzschalters 1 wird zunächst der Stromstoß-Kontakt-Umschalter mit der unverzögert erregten Spule 3 den Kontaktapparat 4 mit den Umschaltkontakten 13 umlegen. Dann erfolgt mit der wählbaren Verzögerung von mindestens 50 msek. die Anschaltung des Gleichrichter-Spannungs-Vervielfachergerätes 2 an das Netz über dem nunmehr geschlossenen Kontakt 6.

Bei jeder Schließung des Netzschalters 1 wird somit eine lastlose Umpolung der Leuchtstofflampe 10 bewirkt, bevor sie durch die Gleichrichter-Spannungs-Vervielfacher-Schaltung 2 zum Zünden und Brennen gebracht wird. Damit wir der Kataphorese-Effekt bei der mit Gleichstrom betriebenen Leuchtstofflampe 10 vermieden.

Sollte ein Kataphorese-Effekt durch unvorhersehbare ungünstigte Umstände (z.B. während der Einbrennzeit der Leuchtstofflampe 10, in der Regel innerhalb der ersten 100 Stunden-Brenndauer) festgestellt werden, so genügt ein kurzes Abschalten und Wiedereinschalten des Netzschalters 1 um die Umpolung willkürlich zu erreichen. Dabei sollen größere Verzögerungen als 100 msek nicht vorgesehen werden. In zweckmäßiger Weise ist an der Zuleitung zur Gleichrichter-Brückenschaltung 8 noch ein Strombegrenzungskondensator 9 vorgesehen.

Bei einem Ausführungsbeispiel der Erfindung betrug die Kapazität des Strombegrenzer-Kondensators 90,33 _{f}LF, die Kapazität des Kondensators 7 z.B. eines Elektrolyt-Kondensators betrug 10 _{f}LF, der ohmsche Widerstand der Relaiswicklungen 3 betrug 4500 Ohm und der Relaiswicklung 5 750 Ohm.

## Patentansprüche

1. Vorschaltgerät für aus dem Wechselstromnetz (11, 12) gespeiste Gasentladungslampen (10), insbesondere Leuchtstofflampen, mit einer Gleichrichter-Vervielfacherschaltung, (2) und einem Umpolschalter (4) zwischen der Gleichrichter-Vervielfacherschaltung und den Gasentladungslampen, der nach Betätigung eines Netzschalters (1) lastlos umschaltet, dadurch gekennzeichnet, daß in einer Versorgungsleitung der Gleichrichter-Vervielfacherschaltung (2) der Arbeitskontakt (6) eines durch den Netzschalter (1) zu betätigenden Relais angeordnet ist, dessen Erregerspule (5) ein Kondensator (7) parallel geschaltet ist, so daß nach dem Schließen des Netzschalters (1) die Gleichrichter-Vervielfacher- schaltung (2) gegenüber dem Umpolschaltvorgang verzögert eingeschaltet wird.

2. Vorschaltgerät nach Anspruch 1, dadurch gekennzeichnet, daß als Umpolschalter (3, 4) ein doppelpoliger, elektromagnetischer (3) Stromstoßwechselschalter (13) dient.

3. Vorschaltgerät nach Anspruch 1 oder 2, dadurch gekennzeichnet, daß die Erregerspule (5) über eine, an die Netzspannungsleitungen (11, 12) angeschlossene Gleichrichter-Brückenschaltung (8) gespeist ist.

4. Vorschaltgerät nach Anspruch 3, dadurch gekennzeichnet, daß in einer Zuleitung zur Gleichrichter-Brückenschaltung (8) ein Strombegrenzungskondensator (9) angeordnet ist.

5. Verwendung des Vorschaltgerätes nach einem der Ansprüche 1 bis 4 für Gasentladungslampen (10) mit Sinterelektroden (14).

## Claims

1. Fluorescent lamp ballast for gas discharge lamps (10), particularly fluorescent lamps, which are supplied with current from the a.c. mains supply (11, 12), comprising a rectifier/multiplier circuit (2) and a change-pole switch (4) between the rectifier/multiplier circuit and the gas discharge lamps, which switch switches over when under dry circuit conditions after operation of a mains switch (1), characterised in that the make contact (6) of a relay to be operated by the mains switch (1) is arranged in a supply line of the rectifier/multiplier circuit (2), the exciting coil or trip coil (5) of the said relay being connected in parallel with a capacitor (7) so that, after closure of the mains switch (1), the rectifier/multiplier circuit (2) is switched on with a time delay relative to the pole-changing operation.

2. Fluorescent lamp ballast according to Claim 1, characterised in that a double-pole electromagnetic (3) latching relay (13) serves as a pole-changing switch (3, 4).

3. Fluorescent lamp ballast according to Claim 1 or 2, characterised in that the exciting coil (5) is supplied with current via a bridge-connected rectifier (8) which is connected to the mains voltage lines (11, 12).

4. Fluorescent lamp ballast according to Claim 3, characterised in that a current limiting capacitor (9) is arranged in a feed line leading to the bridge-connected rectifier (8).

5. Use of the fluorescent lamp ballast according to any one of Claims 1 to 4 for gas discharge lamps (10) having self-baking electrodes (14).

## Revendications

1. Ballast pour lampes à décharge à gaz (10) alimentées par le réseau alternatif (11, 12), en particulier pour lampes fluorescentes, comportant un circuit redresseur-multiplicateur (2) et un inverseur de pôles (4) placé entre le circuit redresseur-multplicateur et les lampes à décharge à gaz et commutant sans charge après l'actionnement d'un interrupteur de réseau (1), caractérisé en ce que dans un conducteur d'alimentation du circuit redresseur-multiplicateur (2) est disposé le contact de travail (6) d'un relais destiné à être actionné par l'interrupteur de réseau (1) et à la bobine d'excitation (5) duquel est relié en parallèle un condensateur (7), de sorte qu'après la fermeture de l'interrupteur de réseau (1), le circuit redresseur-multiplicateur (2) est branché avec retard relativement au processus d'inversion des pôles.

2. Ballast selon la revendication 1, caractérisé en ce que l'inverseur de pôles (3, 4) utilisé est un inverseur à va-et-vient électromagnétique bipolaire à impulsion de courant.

3. Ballast selon l'une des revendications 1 ou 2, caractérisé en ce que la bobine d'excitation (5) est alimentée par l'intermédiaire d'un montage en pont redresseur (8) raccordé aux conducteurs de tension de réseau (11, 12).

4. Ballast selon la revendication 3, caractérisé en ce que dans un conducteur d'alimentation du montage en pont redresseur (8) est disposé un condensateur limiteur de courant (9).

5. Application du ballast selon l'une des revendications 1 à 4 aux lampes à décharge à gaz avec électrodes frittées.
